# EUROPÄISCHE PATENTSCHRIFT

(11) **EP 1 641 573 B1**
(45) Veröffentlichungstag und Bekanntmachung des Hinweises auf die Patenterteilung: **22.10.2008**
(21) Anmeldenummer: 04739967.0
(22) Anmeldetag: 17.06.2004
(51) Int. Cl.: B21B 1/46

(54) **VORRICHTUNG ZUR HERSTELLUNG VON WARMGEWALZTEM WARMBAND, INSBESONDERE AUS BANDFÖRMIG STRANGGEGOSSENEM VORMATERIAL**
DEVICE FOR PRODUCING A HOT-ROLLED THERMAL STRIP, ESPECIALLY MADE OF STRIP-TYPE CONTINUOUS CASTING MATERIAL
DISPOSITIF POUR LA PRODUCTION DE FEUILLARD D'ACIER LAMINE A CHAUD, EN PARTICULIER A PARTIR D'EBAUCHE EN BANDE COULEE EN CONTINU

(30) Priorität: 03.07.2003 DE 10330210
(43) Veröffentlichungstag der Anmeldung: 05.04.2006
(73) Patentinhaber: SMS Demag Aktiengesellschaft, 40237 Düsseldorf (DE)
(72) Erfinder: KLEIN, Christoph, 57223 Kreuztal (DE); MÜLLER, Jürgen, 41564 Kaarst (DE); RITTNER, Karl, 40723 Hilden (DE); ROSENTHAL, Dieter, 57572 Niederfischbach (DE)
(74) Vertreter: Klüppel, Walter
(86) Internationale Anmeldenummer: PCT/EP2004/006505
(87) Internationale Veröffentlichungsnummer: WO 2005/002749

(56) Entgegenhaltungen:
- EP-A- 0 045 400
- DE-A- 3 241 745
- DE-A- 4 041 206
- GB-A- 2 302 054

## Beschreibung

Die Erfindung betrifft eine Vorrichtung zur Herstellung von warmgewalztem Stahlband nach dem CSP-Anlagen-Konzept, umfassend mindestens eine Stranggießmaschine, mindestens eine Schere, mindestens einen Ausgleichsofen, einen Entzunderer, ggf. eine Vorstraße, eine Fertigstraße (mehrgerüstiges Walzwerk oder Steckelwalzwerk(e) ), einen Rollgang mit Kühlzone und mindestens einen Aufwickelhaspel für das Warmband.

Bei heutigen Dünn- und Mediumbrammenanlagen sind die Gießmaschine, die Schere, der Aufwärmofen, /-Ausgleichsofen, das mehrgerüstige Walzwerk, der Auslaufrollgang mit Kühlzone und Aufwickelhaspel in Linie angeordnet. Bei Mehrstranganlagen liegen die Gießmaschinen und die Aufwärmöfen parallel nebeneinander. Über sogenannte Transportfähren werden die Brammen in die Walzlinie verbracht. Ein solches Anlagekonzept erfordert Anlagenlängen zwischen 300 m und 500 m.

Aus dem Dokument DE 42 36 307 A1 ist ein Verfahren und eine Vorrichtung zur Herstellung von warmgewalztem Stahlband aus stranggegossenem Vormaterial, vorzugsweise Dünnbrammen bekannt, wobei das in der Gießmaschine gegossenen Vormaterial nach Erstarren in Längen mittels Scheren unterteilt wird, die dem gewünschten Bundgewicht entsprechen. Die Dünnbrammen werden in einem Ausgleichsofen homogenisiert, anschließend in einer Vorwalzstraße vorgewalzt, in einer Fertigstraße fertiggewalzt und in einer Kühlzone abgekühlt und auf einen Haspel aufgewickelt. Im Hinblick auf verschiedene Stahlqualitäten werden die Dünnbrammen im Anschluss an das Homogenisieren und vor dem ersten Vorwalzstich auf Temperaturen über 1150 ° C aufgeheizt. Dann erfolgt ein Vorwalzen der Dünnbramme mit anschließendem Rekristallisieren und Kühlen des vorgewalzten Bandes auf Walztemperatur für die Fertigstraße und das anschließende Fertigwalzen. Die Anlage zur Herstellung von Warmband zeigt unter anderem zwei parallel angeordnete Stranggießmaschinen mit zwei Scheren sowie mit zwei Ausgleichsöfen. Den Ausgleichsöfen schließt sich eine Transportfähre für die Dünnbrammen an, die einen Fährwagen aufweist. Mittels des Fährwagens können die Dünnbrammen alternierend von den Ausgleichsöfen in die jeweils andere Walzlinie transportiert werden. Um einen konstanten Gieß- und Walzvorgang zu gewährleisten, ist hinter der Transportfähre ein Speicher für die gegossenen Dünnbrammen vorgesehen, der beheizt oder auch unbeheizt sein kann und der in Linie mit der Walzstraße angeordnet ist.

Das Dokument DE 40 41 206 A1 beschreibt ein Verfahren und eine Anlage zur Herstellung von warmgewalztem Stahlband, insbesondere für Edelstähle aus stranggegossenen Vormaterial. Das in der Gießmaschine gegossene Vormaterial wird nach dem Erstarren in Längen zu Dünnbrammen unterteilt, die in einem Ausgleichsofen homogenisiert und auf Walztemperatur erwärmt werden, anschließend in ein Walzwerk eingeführt und in einer Folge von Walzstichen zu vorgebbaren Endabmessungen fertiggewalzt werden. Vom Ausgleichsofen wird eine Dünnbramme in eine Fähre überführt und mit dieser aus ihrer Ausgangsposition in die Linie mit der Stranggießmaschine seitlich in eine dazu parallele Linie einer Walzstraße versetzt, wobei zugleich oder zuvor ein der Fähre entsprechendes Teilstück eines Rollgangs aus der Linie der Walzstraße ebenfalls quer ab herausgefahren wird. So dann wird die Dünnbramme aus der Fähre heraus auf Walzgeschwindigkeit beschleunigt, in die Walzstraße eingeführt und im Vorlauf durch diese zu einem wickelfähigen Coil vorgewalzt und dieses unmittelbar nach dem Auslauf aus dem letzten Gerüst in eine Steckelofen eingeführt und darin zur Vermeidung von Temperaturverlust aufgehaspelt. Das Teilstück des Rollgangs sowie zugleich oder zuvor die Fähre werden in ihre Ausgangspositionen zurückgefahren, das Walzwerk wird auf Reversierbetrieb umgestellt und das Band wird unter Abwicklung vom Haspel des Steckelofens im Reversierbetrieb unter Abwicklung vom Haspel des Steckelofens im Reversierbetrieb fertiggewalzt und aus dem so dann letzten Gerüst über den Rollgang herausgefahren und in einer endständigen Haspelstation zum Coil aufgehaspelt.

Das Dokument WO 92/00 815 betrifft eine Anlage zur Herstellung von Warmband, welches aus zuvor gegossenen Dünnbrammen ausgewalzt worden ist. Die Anlage besteht aus einer Gießmaschine mit Pfanne und Tundish für den geschmolzenen Stahl sowie aus einer Kokille, in welche der gegossenen Stahl aus dem Tundish einfließt und die Dünnbramme am unteren Ende der Kokille austritt. Hinter der Gießmaschine befindet sich ein Vorwalzwerk und hinter dem Vorwalzwerk eine Scherenvorrichtung, in der das gegossene Band auf Brammenlänge abgelenkt wird. Im Anschluss daran ist ein Induktionsofen als Temperaturausgleichs- und Aufwärmofen angeordnet sowie hinter dem Induktionsofen ein Haspelofen für das in der Dicke reduzierte Vorband. Hinter dem Haspelofen befindet sich ein mehrgerüstiges Walzwerk, ein Rollgang mit Kühlzone, ein Fertigwalzwerk sowie ein Haspel für das fertig gewalzte Warmband.

Dem oben genannten dokumentarischen Stand der Technik ist gemeinsam, dass sämtliche Anlagenaggregate bzw. Maschinen in Linie angeordnet sind, wodurch diese Anlagenkonzepte zur erheblichen Anlagenlängen führen, unabhängig davon, ob diese Anlagen in Linie nebeneinander angeordnet sind und mit Fähren miteinander verbunden sind.

Das Dokument DE 32 41 745 A1 offenbart eine Vorrichtung zur Herstellung von warmgewalztem Stahlband bestehend aus: Gießmaschie, Schere, Aufwickelvorrichtung, Ofen, Abwickelvorrichtung, Haspelofen, Walzgerüst, Haspelofen und Unterflurhaspel.
Die in Linie angeordneten Anlagenkomponenten sind parallel zueinander angeordnet und über den Drehherdofen miteinander verbunden.
Dieses Dokument offenbart, dass die Gieß- und Walzrichtung gegenläufig zueinander angeordnet sind, so dass die Anlage auf kleinstem Raum unterzubringen ist. Voraussetzung dabei ist, dass eine Aufwickelvorrichtung und Abwickelvorrichtung Bestandteil der Anlage sind.

Das Dokument EP 0 045 400 A1 offenbart eine Anlage zum Gießen und Walzen von Metallen zur Erzeugung von Stab- und Drahtprofilen bestehend aus: Gießmaschine, Sekundärkühlstrecke, Temperaturausgleichsstrecke, einer Treibeinheit, Trennschere, einer querverschiebbaren Vorstraße, einer ersten Zwischenstraße, einer bogenförmigen 180°-Umlenkeinrichtung, einer zweiten Zwischenstraße, einer Fertigstraße, einer Primärkühlstrecke, einem Windungsleger, einer Sekundärkühlstrecke und einer Sammelstation.
Dieses Dokument beschreibt, dass die Gieß- und Walzrichtung gegenläufig zueinander angeordnet sind.
Jedoch wird jeweils nur über eine Gießmaschine gegossen. Die Vorstraße wird der jeweiligen Gießmaschine durch Querverschieben zugeordnet. Vor dem Aufwärmofen, der die Gieß- und Walzlinie verbindet, sind Walzeinrichtungen angeordnet. Die Verbindung von Gieß- und Walzlinie erfolgt durch eine bogenförmige Umlenkung des Walzproduktes.

Das Dokument GB 2 302 054 A offenbart eine Anlage zum Gießen und Walzen einer Dünnbramme z. B. einer Dicke von 80 mm bestehend aus: Gießmaschine, Schere, Rollenherdofen, beheizbarer Drehtisch, Vorgerüst, Rollenherdofen, Schere, Entzunderer, Walzstraße und Haspel.

Dieses Dokument beschreibt eine Anordnung der Gieß- und Walzeinrichtung unter einem Winkel von 90°. Gieß- und Walzlinie sind nicht gegenläufig ausgerichtet.

Auf dem Hintergrund des zuvor erörterten Standes der Technik ist es die Aufgabe der Erfindung, ein neues Anlagenkonzept zu schaffen, bei dem der Platzbedarf und insbesondere die Anlagenlänge ebenfalls verringert ist.

Zur Lösung der oben genannten Aufgabe wird mit der Erfindung vorgeschlagen, die Gießlinie und die Walzlinie parallel oder annähernd parallel nebeneinander in der Weise anzuordnen, dass Gießrichtung und Walzrichtung im Wesentlichen gegenläufig zueinander ausgerichtet sind und durch einen Aufwärmofen miteinander verbunden sind, wobei der Aufwärmofen ein Hubherdofen oder ein Hubbalkenofen ist. Durch diese Maßnahme wird in überraschend einfacher Art die bisher bekannte Länge von Dünnbrammenanlagen ganz erheblich reduziert und eine Kompaktanlage zum Herstellen von Dünnband bereit gestellt, wobei der Aufwärmofen die Brammen von der Gießlinie in die Walzlinie bringt, und gleichzeitig die Temperatur der Brammen auf die geforderte Anstichtemperatur erhöht. Besonders geeignet ist ein Hubherdofen oder ein Hubbalkenofen als Aufwärmofen.

In Fortsetzung des Erfindungsgedankens wird vorgeschlagen, dass der Abstand zwischen der Gießlinie und der Walzlinie so ausgelegt ist, dass eine ausreichende Verweil- und Pufferzeit im Aufwärmofen gewährleistet ist. Der Vorwärmofen wird nach einem weitergehenden Vorschlag so ausgelegt, dass mindestens drei Brammen und maximal zwölf Brammen im Ausgleichsofen Platz finden.

In einer weiterbildenden Ausgestaltung der Erfindung ist vorgesehen, dass die Gießlinie aus einer oder mehreren Gießmaschinen oder aus mehreren Gießsträngen besteht, die zweckmäßigerweise lagemäßig in einer Höhe liegen.

Erfindungsgemäß wird ferner vorgeschlagen, dass zwischen der Gießmaschine und dem Aufwärmofen mindestens ein Durchlaufofen angeordnet ist. Ferner wird es als zweckmäßig angesehen, dass zwischen Walzwerk und Aufwärmofen mindestens ein Durchlaufofen angeordnet ist.

Die Erfindung wird anhand von Ausführungsbeispielen schematisierend näher beschrieben.

Es zeigen:
- Figur 1: im Blockschaltbild die gegenläufige Anordnung von Gießlinie und Walzlinie und einen diese verbindenden Ausgleichsofen.
- Figur 2: im Blockschaltbild die gegenläufige Anordnung von Gießlinie und Walzlinie gemäß Figur 1, zusätzlich mit einem der Gießmaschine nachgeordneten Tunnelofen.
- Figur 2a: im Blockschaltbild die Anlage gemäß Figur 1, jedoch mit Tunnelöfen, die jeweils der Gießmaschine und dem Walzwerk zugeordnet sind.

Figur 1 zeigt die erfindungsgemäße Kompaktanlage, bei der Gießlinie GL und Walzlinie WL parallel zueinander angeordnet sind und Gießrichtung und Walzrichtung gegenläufig sind. Die Verbindung zwischen Gießlinie und Walzlinie wird durch einen Aufwärmofen AO geschaffen, der im Sinne einer Fähre die Brammen von der Gießlinie in die Walzlinie bringt und gleichzeitig die Temperatur der Brammen auf die geforderte Anstichtemperatur für Walzwerk WL erhöht. In dem Aufwärmofen AO finden mindestens drei und maximal 12 Brammen Aufnahme. Der Abstand zwischen der Gießlinie mit der Gießmaschine GM und der Walzlinie mit dem Walzwerk WM ist jeweils so ausgelegt, dass eine ausreichende Verweil-und Pufferzeit in dem Aufwärmofen gewährleistet ist.

Die Gießlinie GL besteht bekanntermaßen aus mehreren Aggregaten bzw. Maschinen und umfasst in der Regel eine Gießpfanne und einen Tundish zur Aufnahme des zu vergießenden geschmolzenen Metalls sowie aus einer Kokille, in die das schmelzflüssige Metall aus dem Tundish mittels eines Gießrohres eingeleitet wird und in der Kokille zu einer dünnen Bramme gegossen wird, die anschließend in einem gebogenen Stützgerüst gekühlt und auf das sogenannten Bundgewicht mittels einer Scherenvorrichtung abgelängt wird. Diese Anlagenteile sind der Einfachheit halber nicht dargestellt.

Für den Aufwärmofen kommt ein Stufenhubherdofen oder ein Hubbalkenofen zum Einsatz.

Die Walzlinie WL besteht bekanntermaßen aus einem Entzunderer, ggf. einem Vorgerüst, einem mehrgerüstigen Walzwerk, ggf. mindestens einem Steckelwalzwerk, einem dahinter angeordneten Rollgang mit Kühleinrichtung für das gewalzte Warmband sowie mindestens einer anschließenden Haspeleinrichtung zum Aufhaspeln des fertig gewalzten Bandes auf das sogenannte Bundgewicht. Diese Anlagenteile sind ebenfalls nicht dargestellt.

Figur 2 und Figur 2a zeigen die erfindungsgemäße Kompaktanlage mit Gießlinie GL und Walzlinie WL, wobei die Gießrichtung der Gießmaschine GM und die Walzrichtung im Walzwerk WW gegenläufig verlaufen. Hinter der Gießmaschine und vor dem Aufwärmofen AO ist zusätzlich ein Tunnelofen TO als Durchlaufofen angeordnet. Figur 2a zeigt, dass zusätzlich zu der Kompaktanlage gemäß Figur 2 hinter dem Aufwärmofen und vor dem Walzwerk ebenfalls ein Tunnelofen als Durchlaufofen angeordnet ist.

## Patentansprüche

1. Vorrichtung zur Herstellung von warmgewalztem Stahlband nach dem CSP-Anlagen-Konzept, umfassend mindestens eine Stranggießmaschine mindestens eine Schere, mindestens einen Ausgleichsofen, einen Entzunderer, ggf. eine Vorstraße, eine Fertigstraße, die als mehrgerüstiges Walzwerk (WW) oder Steckelwalzerk ausgebildet sein kann, einen Rollgang mit Kühlzone und mindestens einen Aufwickelhaspel für das Warmband, wobei
die Gießlinle (GL) und die Walzlinie (WL) parallel oder annähernd parallel zueinander in der Weise angeordnet sind, dass Gießrichtung und Walzrichtung im wesentlichen gegenläufig zueinander ausgerichtet sind, Gießlinie (GL) und Walzlinie (WL) durch einen Aufwärmofen (AO) miteinander verbunden sind und der Aufwärmofen (AO) ein Hub-herdofen oder ein Hubbalkenofen ist.

2. Vorrichtung nach Anspruch 1,
**dadurch gekennzeichnet,**
**dass** der Abstand zwischen der Gießlinie (GL) und der Walzlinie (WL) so ausgelegt ist,
**dass** eine ausreichende Verweil- und Pufferzeit für die Dünnbrammen im Aufwärmofen (AO) gewährleistet ist.

3. Vorrichtung nach Anspruch 1 oder 2,
**dadurch gekennzeichnet, dass** der Aufwärmofen (AO) zur Aufnahme von mindestens drei Brammen und maximal zwölf Brammen ausgelegt ist.

4. Vorrichtung nach Anspruch 1, 2 oder 3,
**dadurch gekennzeichnet,**
**dass** die Gießlinie (GL) aus einer oder mehreren Gießmaschinen (GM) oder mehreren Gießsträngen besteht.

5. Vorrichtung nach einem der Ansprüche 1 bis 4,
**dadurch gekennzeichnet,**
**dass** die Gieß- und Walzebene vorzugsweise in einer Höhe liegen.

6. Vorrichtung nach einem der Ansprüche 1 bis 5,,
**dadurch gekennzeichnet,**
**dass** zwischen der Gießmaschine (GM) und dem Aufwärmofen (AO) mindestens ein Durchlaufofen angeordnet ist.

7. Vorrichtung nach einem de Ansprüche 1 bis 6,
**dadurch gekennzeichnet,**
**dass** zwischen dem Walzwerk (WW) und dem Aufwärmofen (AO) mindestens ein Durch-laufofen (TO) angeordnet ist.

## Claims

1. Device for producing hot-rolled strip according to the CSP plant concept, comprising at least one continuous casting machine, at least one cutter, at least one compensating furnace, a descaler, optionally a roughing train, a finishing train, which can be constructed as a multi-stand rolling mill (WW) or Steckel rolling mill, a roller path with cooling zone and at least one coiler for the hot strip, wherein the casting line (GL) and the rolling line (WL) are arranged parallel or approximately parallel to one another in the manner that casting direction and rolling direction are aligned substantially in opposite sense to one another, casting line (GL) and rolling line (WL) are connected together by a reheating furnace (AO) and the reheating furnace (AO) is a walking hearth furnace or a walking beam furnace.

2. Device according to claim 1, **characterised in that** the spacing between the casting line (GL) and the rolling line (WL) is so designed that a sufficient dwell and storage time for the thin slabs in the reheating furnace (AO) is guaranteed.

3. Device according to claim 1 or 2, **characterised in that** the reheating furnace (AO) is designed for receiving at least three slabs and at most twelve slabs.

4. Device according to claim 1, 2 or 3, **characterised in that** the casting line (GL) consists of one or more casting machines (GM) or several cast strands.

5. Device according to any one of claims 1 to 4, **characterised in that** the casting plane and rolling plane preferably lie at one level.

6. Device according to any one of claims 1 to 5, **characterised in that** at least one continuous furnace is arranged between the casting machine (GM) and the reheating furnace (AO).

7. Device according to any one of claim 1 to 6, **characterised in that** at least one continuous furnace (TO) is arranged between the rolling mill (WW) and the reheating furnace (AO).

## Revendications

1. Dispositif de fabrication d'un feuillard d'acier laminé à chaud selon le concept CSP (surfaces et protections structures), comprenant au moins une machine de coulée continue, au moins une cisaille, au moins un four d'équilibrage, un décalamineur, le cas échéant un train dégrossisseur, un train finisseur qui peut être réalisé sous la forme d'un laminoir (WW) à plusieurs cages ou laminoir Steckel, un train de rouleaux avec zone de refroidissement et au moins une enrouleuse pour le feuillard laminé à chaud,
la ligne de coulée (GG) et la ligne de laminage (WL) étant disposées à la parallèle ou approximativement à la parallèle, le sens de coulée et le sens de laminage étant orientés sensiblement à contresens, la ligne de coulée (GG) et la ligne de laminage (WL) étant reliées entre elles par un four de réchauffage (AO) et le four de réchauffage (AO) étant un four à longerons mobiles.

2. Dispositif selon la revendication 1,
**caractérisé en ce que** l'écart entre la ligne de coulée (GL) et la ligne de laminage (WL) est dimensionné de sorte à assurer un temps de séjour et de stockage intermédiaire suffisant pour les brammes minces dans le four de réchauffage (AO).

3. Dispositif selon la revendication 1 ou 2,
**caractérisé en ce que** le four de réchauffage (AO) est dimensionné pour réceptionner au moins trois brammes et un maximum de douze brammes.

4. Dispositif selon la revendication 1, 2 ou 3,
**caractérisé en ce que** la ligne de coulée (GL) consiste dans une ou dans plusieurs machines(s) de coulée (GM) ou dans plusieurs barres de coulée.

5. Dispositif selon l'une quelconque des revendications 1 à 4,
**caractérisé en ce que** les niveaux de coulée et de laminage se situent de préférence sur une hauteur.

6. Dispositif selon l'une quelconque des revendications 1 à 5, **caractérisé en ce que,**
entre la machine de coulée (GM) et le four de réchauffage (10) est disposé au moins un four à passage continu.

7. Dispositif selon l'une quelconque des revendications 1 à 6,
**caractérisé en ce que**
entre le laminoir (WW) et le four de réchauffage (AO) est disposé au moins un four à passage continu (TO).
